# EUROPÄISCHE PATENTSCHRIFT

(11) **EP 1 887 557 B1**
(45) Veröffentlichungstag und Bekanntmachung des Hinweises auf die Patenterteilung: **09.06.2010**
(21) Anmeldenummer: 07012119.9
(22) Anmeldetag: 21.06.2007
(51) Int. Cl.: G10D 13/02

(54) **Conga-Ständer**
Conga stand
Support de conga

(30) Priorität: 08.08.2006 DE 202006012132 U
(43) Veröffentlichungstag der Anmeldung: 13.02.2008
(73) Patentinhaber: Roland Meinl Musikinstrumente GmbH & Co. KG, 91413 Neustadt/Aisch (DE)
(72) Erfinder: Meinl, Reinhold, 91413 Neustadt/Aisch (DE)
(74) Vertreter: Schneck, Herbert

(56) Entgegenhaltungen:
- DE-A1-102004 063 371
- DE-U1- 9 206 877

## Beschreibung

Die Erfindung richtet sich auf einen Conga-Ständer, umfassend einen Tragring, von welchem sich nach oben wenigstens drei Halteansätze mit einer konkav gekrümmten Innenfläche zur Aufnahme der Conga und nach unten Standbeine wegerstrecken.

Ein derartiger Conga-Ständer ist beispielsweise bekannt aus der DE 10 2004 063 371 A1 oder der DE 92 06 877 U1.

Ausgehend von einem derartigen bekannten Conga-Ständer liegt der Erfindung die Aufgabe zu Grunde, die Stabilität der Anordnung aus Conga-Ständer und darin eingesetzter Conga beim Lagern, insbesondere aber beim Spielen noch weiter zu erhöhen.

Diese Aufgabe wird einerseits dadurch gelöst, dass der Krümmungsradius der konkav gekrümmten Innenseite der Halteansätze größer ist als der Krümmungsradius des Tragrings bzw. der aufzunehmenden Conga.

Durch die erfindungsgemäße Ausgestaltung wird erreicht, dass die Conga nicht flächig an der Innenseite der Halteansätze anliegt, sondern jeweils längs zweier definierter Linien, wodurch der Klemmsitz der Conga im Ständer deutlich verbessert und dadurch die Stabilität erhöht wird.

Die Halteansätze können durch Gummi- oder Kunststoffelemente gebildet sein, die auf ein Metall-Flachbandmaterial aufgesetzt sind.

Vorzugsweise sind die Halteansätze als Verlängerung des jeweiligen Standbeins ausgebildet, welches mit dem Tragring verschraubt ist.

Eine weitere Maßnahme zur Stabilitätserhöhung, wenn die Standbeine aus einem flächigen Profilmaterial bestehen, liegt erfindungsgemäß darin, dass das Profilmaterial der Standbeine im Bereich vor dem unteren Ende eine Verdrehung aufweist, die vorzugsweise 180° beträgt. Dies hat den weiteren Vorteil, dass hierdurch ein optischer Effekt geschaffen wird, der dem jeweiligen Conga-Ständer Individualität verleiht und auch eine herkunftshinweisende Funktion besitzt.

Die untersten Enden der Standbeine können mit dem unteren Abschnitt der Standbeine fluchten oder aber gegenüber diesem um einen stumpfen Winkel abgekröpft sein.

Nachfolgend wird die Erfindung an Hand eines bevorzugten Ausführungsbeispiels in Verbindung mit der Zeichnung näher beschrieben. Dabei zeigen:
- Fig. 1: eine perspektivische Ansicht einer ersten Ausführungsform als erfindungsgemäßen Conga-Ständers,
- Fig. 2: eine Fig. 1 entsprechende Ansicht einer zweiten Ausführungsform und
- Fig. 3: eine Ansicht des Conga-Ständers nach Fig. 1 oder 2 von oben.

Ein in der Zeichnung dargestellter Conga-Ständer 1 umfasst einen Tragring 2, an welchem drei Standbeine 3 und drei Halteansätze 4 befestigt sind.

Jedes Standbein 3 umfasst einen oberen Abschnitt 5 und einen unteren Abschnitt 6 aus einem Flachstahl. Die unteren Abschnitte 6 sind an ihrer Oberseite jeweils mit einem Haken 7 versehen, der zur Höhenverstellung in korrespondierende Ausnehmungen 8 der oberen Abschnitte 5 einsetzbar ist, wobei die so eingestellte Position durch eine Feststellschraube 9 fixierbar ist, welche durch Ausnehmungen 10 in dem unteren Abschnitt 6 und darunter liegende Ausnehmungen 8 in dem oberen Abschnitt 5 gesteckt und mittels einer Flügelmutter 11 befestigt wird.

Die oberen Abschnitte 5 weisen in der Zeichnung nicht sichtbare Bohrungen auf, durch welche eine Befestigungsschraube 12 gesteckt ist, die jeweils mittels einer Flügelmutter 13 fixierbar ist.

Einstückig ausgebildet mit den oberen Abschnitten 5 der Standbeine 3 sind die Halteansätze 4. Während die Standbeine 3 sich ausgehend vom Tragring 2 nach unten außen erstrecken, sind die Halteansätze 4 nach oben außen ausgerichtet. Sie sind mit jeweils einem Kunststoffblock 14 überzogen, der an seiner Innenseite eine konkave Anlagefläche 15 aufweist. Der Krümmungsradius R₁ der Anlagefläche 15 ist kleiner als der Krümmungsradius R₂ des Tragerings 2 bzw. einer in den Tragring 2 eingesetzten und in den Anlageflächen 15 anliegenden Conga 16, die in Fig. 3 lediglich strichpunktiert angedeutet ist. Hierdurch wird erreicht, dass der Außenmantel der Conga 16 nicht flächig an den Haltefläche 15 anliegt, sondern lediglich längs der Linien A bzw. B, was, insbesondere auch unter Berücksichtigung von Ungleichmäßigkeiten der Conga-Oberfläche, zu einer linearen und damit festeren Anlage führt.

Das untere Ende 16 der unteren Abschnitte 6 der Standbeine 3 ist um 180° in sich verdreht, wodurch die Stabilität im Fußbereich erhöht wird.

Im Ausführungsbeispiel gemäß Fig. 1 fluchtet der nicht verdrehte Abschnitt 17 des unteren Endes mit dem Abschnitt 6, wohingegen bei der Ausführungsform gemäß Fig. 2 eine Abkröpfung um 90° vorgesehen ist.

Auf den unteren Bereich dieses Abschnitts 17 sind Rutschstopper 18 aus Kunststoff oder Gummi aufgeschoben, welche an der jeweiligen Unterseite 19 bzw. 19a eine Anti-Rutsch-Struktur in Form von rippen- oder noppenartigen Vorsprüngen aufweisen.

## Patentansprüche

1. Conga-Ständer (1) umfassend einen Tragring (2), von welchem sich nach oben wenigstens drei Halteansätze (4) mit einer konkav gekrümmten Innenfläche (15) zur Aufnahme der Conga (16) und nach unten Standbeine (3) wegerstrecken, **dadurch gekennzeichnet, dass** der Krümmungsradius (R₁) der konkav gekrümmten Innenseite der Halteansätze (4) kleiner ist als der Krümmungsradius (R₂) des Tragrings (2) bzw. der aufzunehmenden Conga (16).

2. Conga-Ständer nach Anspruch 1, **dadurch gekennzeichnet, dass** die Halteansätze (4) durch Gummi- oder Kunststoffelemente gebildet sind.

3. Conga-Ständer nach Anspruch 1, **dadurch gekennzeichnet, dass** die Halteansätze (4) als Verlängerung des jeweiligen Standbeins (3) ausgebildet, welches mit dem Tragring (2) verschraubt ist.

4. Conga-Ständer, insbesondere nach einem der Ansprüche 1 bis 3, wobei die Standbeine (3) aus einem flächigen Profilmaterial bestehen, **dadurch gekennzeichnet, dass** das Profilmaterial der Standbeine (3) im Bereich vor dem unteren Ende (17) eine Verdrehung (16) aufweist.

5. Conga-Ständer nach Anspruch 4, **dadurch gekennzeichnet, dass** die Verdrehung (16) 180° beträgt.

6. Conga-Ständer nach Anspruch 4 und 5, **dadurch gekennzeichnet, dass** die unteren Enden (17) der Standbeine (3) um einen stumpfen Winkel abgekröpft sind.

## Claims

1. Conga drum stand (1) comprising a supporting ring (2), away from which extend upwards at least three holding attachments (4) having a concavely curved inside surface (15) for receiving the conga drum (16) and away from which extend downwards stand legs (3), **characterised in that** the radius of curvature (R₁) of the concavely curved inside of the holding attachments (4) is smaller than the radius of curvature (R₂) of the supporting ring (2) or of the conga drum (16) to be received.

2. Conga drum stand according to claim 1, **characterised in that** the holding attachments (4) are formed by rubber or plastics material elements.

3. Conga drum stand according to claim 1, **characterised in that** the holding attachments (4) are configured as an extension of the respective stand leg (3) which is screwed to the supporting ring (2).

4. Conga drum stand, in particular according to any one of claims 1 to 3, wherein the stand legs (3) consist of a planar profile material, **characterised in that** the profile material of the stand legs (3) has a twist (16) in the region upstream of the lower end (17).

5. Conga drum stand according to claim 4, **characterised in that** the twist (16) is of 180°.

6. Conga drum stand according to claim 4 and claim 5, **characterised in that** the lower ends (17) of the stand legs (3) are offset by an obtuse angle.

## Revendications

1. Support de conga (1) comprenant un anneau porteur (2), à partir duquel s'étendent vers le haut au moins trois talons d'arrêt (4) présentant une surface intérieure incurvée concave (15) pour recevoir la conga (16) et vers le bas des jambes d'appui (3), **caractérisé en ce que** le rayon de courbure (R₁) de la face intérieure incurvée concave des talons d'arrêt (4) est plus petit que le rayon de courbure (R₂) de l'anneau porteur (2) ou de la conga (16) à recevoir.

2. Support de conga selon la revendication 1, **caractérisé en ce que** les talons d'arrêt (4) sont constitués d'éléments en caoutchouc ou matière plastique.

3. Support de conga selon la revendication 1, **caractérisé en ce que** les talons d'arrêt (4) sont réalisés en tant que prolongement de la jambe d'appui (3) respective, laquelle est vissée à l'anneau porteur (2).

4. Support de conga, en particulier selon l'une des revendications 1 à 3, dans lequel les jambes d'appui (3) sont réalisées dans un matériau profilé de forme plane, **caractérisé en ce que** le matériau profilé des jambes d'appui (3) présente une torsion (16) dans la région située avant l'extrémité inférieure (17).

5. Support de conga selon la revendication 4, **caractérisé en ce que** la torsion (16) est de 180°.

6. Support de conga selon la revendication 4 et 5, **caractérisé en ce que** les extrémités inférieures (17) des jambes d'appui (3) sont coudées d'un angle obtus.
